# EUROPÄISCHE PATENTSCHRIFT

(11) **EP 2 077 961 B1**
(45) Veröffentlichungstag und Bekanntmachung des Hinweises auf die Patenterteilung: **02.08.2017**
(21) Anmeldenummer: 07846493.0
(22) Anmeldetag: 08.10.2007
(51) Int. Cl.: B63H 25/06, B63H 25/38

(54) **TORDIERTES SCHIFFSRUDER UND DAMIT AUSGERÜSTETES SCHIFF**
LATERAL SHIP'S RUDDER
GOUVERNAIL LATÉRAL

(30) Priorität: 06.10.2006 DE 102006047755
(43) Veröffentlichungstag der Anmeldung: 15.07.2009
(73) Patentinhaber: Wobben Properties GmbH, 26607 Aurich (DE)
(72) Erfinder: ROHDEN, Rolf, 26607 Aurich (DE); HOLTKAMP, Dirk, 26605 Aurich (DE); WOBBEN, Aloys, 26607 Aurich (DE)
(74) Vertreter: Eisenführ Speiser
(86) Internationale Anmeldenummer: PCT/EP2007/008704
(87) Internationale Veröffentlichungsnummer: WO 2008/043504

(56) Entgegenhaltungen:
- WO-A-01/07314
- DE-A1- 10 103 137
- GB-A- 174 021
- GB-A- 1 131 611
- GB-A- 1 261 998
- NL-A- 6 410 681
- US-A- 4 398 895

## Beschreibung

Die vorliegende Erfindung betrifft ein Ruderblatt für ein Schiff sowie ein Schiff mit wenigstens einem erfindungsgemäßen Ruderblatt.

Schaut man sich die Strömung entlang des Rumpfes eines fahrenden Schiffes an, dann ist gut zu erkennen, dass an einem sich verjüngenden Schiffsheck die Strömung nicht exakt parallel zur Kiellinie des Schiffes verläuft sondern dem Verlauf des Schiffshecks folgt.

Ein konventionell ausgebildetes Ruder, also vereinfacht ausgedrückt eine ebene Platte, das seitlich versetzt von der Kiellinie im Heckbereich des Schiffes angebracht und in der Nullgrad-Stellung exakt parallel zur Kiellinie ausgerichtet ist, würde also schräg angeströmt und ruft damit einen Strömungswiderstand hervor. Dieser Strömungswiderstand bedeutet höheren Kraftstoffverbrauch und damit höhere Umweltbelastung bzw. bei gleichem Kraftstoffverbrauch bzw. gleicher Maschinenleistung geringe Geschwindigkeit und damit verlängerte Reisezeit und somit wiederum höheren Kraftstoffverbrauch und eine höhere Umweltbelastung.

Aus der US 5 415 122 ist bekannt, ein Ruderblatt an eine propellererzeugte Strömung anzupassen. Dabei werden die durch den Propeller erzeugten Strömungsrichtungen berücksichtigt und das Ruder entsprechend in einer Vielzahl von Profilen in Sehnenrichtung angepasst. Beispielsweise gibt die Tabelle 1 dieser Druckschrift eine Verringerung eines Winkels des Ruderblattes an bei zunehmender Höhe (Y-Position) des jeweiligen Profils, ausgehend von der Achse des vorgelagerten Propellers. Diese spezielle Auslegung eines Ruderblattes berücksichtigt insbesondere auch die Effekte durch Verwirbelungen durch den Propeller.

Aufgabe der vorliegenden Erfindung ist es, ein besonders strömungsgünstiges Ruderblatt für eine Anbringung im Bereich des Hecks eines Schiffes seitlich neben der Kiellinie anzugeben.

Diese Aufgabe wird gelöst durch zwei zum Steuern des Schiffes angeordneten, tordierten Ruderblättern, die seitlich versetzt zur Kiellinie vorgesehen sind. Die Tordierung der Ruderblätter ist dem durch die Geometrie des Rumpfes verursachten Verlauf der Strömung des Wassers im Bereich des jeweiligen Ruderblattes angepasst, die sich aus der Fahrt des Schiffs durchs Wasser bei einer Ruderlage von Null Grad ergibt. Die Vorteile dieser erfindungsgemäßen Ruder sind eine höhere Effizienz der Ruderblätter, die zu kleineren Ruderblättern führt, sowie auch eine verbesserte Anströmung des Propellers (sofern er denn vorhanden ist).

Diese erfindungsgemäße Wirkung wird dann erreicht, wenn bei einer Ruderlage von Null Grad, also einer auf exakte Geradeausfahrt eingestellten Ruderanlage der Anströmwinkel am Ruder auch genau Null Grad ist und wenn den Ruderblättern in Fahrtrichtung des Schiffes kein in Betrieb befindlicher Propeller vorgelagert ist.

Da die Strömung (jedenfalls an der Wasseroberfläche) exakt dem Verlauf des Rumpfes im Heckbereich des Schiffes folgt, ist der genaue Anstellwinkel des Ruderblattes an seiner Oberseite (der zum Rumpf hin gewandten Seite) natürlich vom geometrischen Verlauf des Hecks abhängig. Zu seiner Unterseite hin (als der vom Schiffsrumpf fort weisenden Seite) wird die Tordierung allmählich geringer.

Im vorliegenden Fall ist das Ruderblatt in seinem oberen (rumpfnahen) Bereich um etwa 10 Grad tordiert, während es in seinem unteren (rumpffernen) Bereich um etwa 2 Grad tordiert ist. Diese Werte wurden am konkreten Beispiel einer vorgegebenen Rumpfform zunächst durch Simulation und dann empirisch ermittelt. Da, wie vorstehend erwähnt, eine Abhängigkeit der Tordierung von der Rumpfgeometrie gegeben ist, dürfte im rumpfnahen (oberen) Bereich des Ruderblattes eine Verwindung von bis zu 20 Grad durchaus nicht unrealistisch sein. Im unteren (rumpffernen) Bereich dürften durchaus Bereiche bis 5 Grad in Betracht kommen.

Dabei ist aber zu berücksichtigen, dass diese Verwindung stets zur Kiellinie, also zur Rumpfmitte hin ausgeführt werden muss. Das Ruderblatt ist also immer einwärts tordiert.

Erfindungsgemäß wird ein Schiff mit wenigstens zwei Ruderblättern vorgeschlagen, die seitlich versetzt zur Kiellinie vorgesehen sind, wobei die Tordierung des Blattes dem durch die Geometrie des Rumpfes verursachten Verlauf der Strömung des Wassers im Bereich des jeweiligen Ruderblattes angepasst ist. Durch die Fahrt des Schiffes durchs Wasser ergibt sich relativ zum Schiff eine Strömung, die in Ihrer Größe etwa der Geschwindigkeit des Schiffes durchs Wasser entspricht. Der konkrete Verlauf der Strömung wird primär durch die Geometrie des Schiffsrumpfes bestimmt, soweit dieser im Wasser liegt. An diese Strömung sind die Ruderblätter angepasst, wenn den Ruderblättern in Fahrtrichtung des Schiffes kein in Betrieb befindlicher Propeller vorgelagert ist. Es wird somit das Ruderblatt an die Strömung des Wassers relativ zum Schiff angepasst, wobei diese Strömung nicht durch einen vorgelagerten Propeller erzeugt wird. Vielmehr ist primär die Strömung von Bedeutung, die sich aus der Fahrt des Schiffs durchs Wasser ergibt. Andere Strömungen werden nicht berücksichtigt bzw. treten nicht auf. Es ist somit gemäß einem Aspekt den Rudern kein Propeller vorgelagert.

Sofern in einer anderen Ausführungsform ein Propeller vorgelagert sein sollte, ist dieser nicht in Betrieb. Das heißt, dass er nicht angetrieben wird, sondern sich beispielsweise im Leerlauf befindet.

Unter Tordierung des Ruderblattes ist eine Verdrehung des Ruderblattes um eine Längsachse des Ruderblattes zu verstehen. Der jeweils angegebene Torsionswinkel wird jedoch als Winkel des Ruderblattes an der jeweiligen Höhe relativ zur Kiellinie angegeben und kann auch als Anstellwinkel bezeichnet werden.

Gemäß einer Ausführungsform weisen die Ruderblätter einen Anstellwinkel zur Kiellinie hin auf, so dass das jeweilige Ruderblatt in Strömungsrichtung bei Vorwärtsfahrt des Schiffes zur Kiellinie weist. Durch die nach hinten zum Heck hin zulaufende Rumpfform und wenn die Ruder wie üblich im Heckbereich des Schiffes angeordnet sind läuft auch die Strömung des Wassers - relativ zum Schiff - nach hinten zu, wenn das Schiff Fahrt durchs Wasser macht. Diesem Effekt trägt diese Ausführungsform Rechnung. Entsprechend weisen, bei Geradeausfahrt, auch die Ruderblätter zur Kiellinie und damit zur Schiffsmitte.

Gemäß einer Ausgestaltung nimmt der Anstellwinkel zur Kiellinie des jeweiligen Ruderblattes mit zunehmendem Abstand vom Schiffsrumpf ab. Das Ruderblatt ist demnach so tordiert, dass in Rumpfnähe ein größerer Anstellwinkel vorhanden ist, der dann mit zunehmender Entfernung vom Schiffsrumpf, also nach unten hin abnimmt.

Gemäß einer Ausführungsform liegt der Anstellwinkel oder Torsionswinkel zwischen 2 Grad und 20 Grad. Dabei ist der größere Wert üblicherweise in der Nähe des Schiffsrumpfes und der kleinere am unteren Ende des Ruderblatts. Beispielsweise kann der Winkel vom Schiffsrumpf aus von 20 Grad am Rumpf bzw. in Rumpfnähe auf 5 Grad am unteren Ende abfallen, oder in einem anderen Beispiel von 10 Grad auf 2 Grad.

Gemäß einer Ausgestaltung beträgt der Anstellwinkel oder Torsionswinkel im rumpfnahen Bereich 10 Grad bis 20 Grad und im rumpffernen Bereich 2 Grad bis 5 Grad.

Bevorzugt sind jeweils zwei Ruder symmetrisch beidseitig der Kiellinie angeordnet. Somit befindet sich ein Ruder in Fahrtrichtung rechts und damit an der Steuerbordseite des Schiffes und ein Pendant dazu befindet sich auf der gegenüberliegenden Seite der Kiellinie, ansonsten aber an derselben Stelle. Solche zwei Ruder sind vorzugsweise auch zueinander symmetrisch, nämlich spiegelsymmetrisch gestaltet.

Vorzugsweise ist als Antrieb für das Schiff wenigstens ein Magnusrotor vorgesehen. Ein solcher Magnusrotor erzeugt einen Vortrieb für das Schiff unter Ausnutzung des Magnuseffektes. Beispielsweise wird ein sich schnell drehender, senkrecht stehender Zylinder verwendet, der vom Wind umströmt wird. Je nach Windrichtung und Drehrichtung resultiert ein Vortrieb für das Schiff. Somit findet kein Antrieb durch eine Propellerbewegung statt und die Strömung des Wassers im Rumpfbereich richtet sich im Wesentlichen nach der Fahrt des Schiffs durchs Wasser und das Strömungsprofil wird durch die Geometrie des Schiffsrumpfes bestimmt. Entsprechend sind die Ruderblätter ausgelegt. Weitere vorteilhafte Wirkungen können sich auch ergeben, wenn andere Antriebsarten verwendet werden, die nicht oder nicht wesentlich in die Strömung des Wassers im Rumpfbereich eingreifen. Gemäß einer Ausführungsform kann auch ein Propeller bspw. als Hilfsantrieb vorgesehen sein. In diesem Fall erfolgt die Auslegung des Ruderblattes bzw. der Ruderblätter jedoch vorzugsweise bei nicht angetriebenem Propeller, der hierfür z.B. im Leerlauf ist.

Mit dieser Beschreibung werden vier Zeichnungen übermittelt. Diese sind bezeichnet mit Figur 4, Figur 3, Figur 2, Figur 1.

In der Zeichnung Figur 4 ist der Heckbereich des Schiffes mit zwei Ruderblättern dargestellt, die beiderseits seitlich neben der Kiellinie des Schiffes angeordnet sind. Eines der Ruderblätter ist links, also backbordseitig der Kiellinie angeordnet, während das zweite Ruderblatt rechts, also steuerbordseitig der Kiellinie angeordnet ist. Ob das Schiff ein reines Segelschiff ist, wie die vorliegende Zeichnung andeuten könnte, oder ob noch wenigstens ein Propeller mit einem weiteren Ruderblatt (z. B. genau in der Kiellinie) vorhanden sind, ist für die vorliegende Erfindung völlig unerheblich, aber nicht ausgeschlossen.

Die Zeichnung Figur 3 zeigt eine weitere Heckansicht des Schiffes, allerdings aus einer etwas veränderten Perspektive. In dieser Zeichnung ist gut zu erkennen, dass das backbordseitige (linke) Ruderblatt nach rechts, also zur Kiellinie hin, tordiert ist, während das steuerbördseitige (rechte) Ruderblatt nach links, also ebenfalls zur Kiellinie hin, tordiert ist. Weiterhin ist gut zu erkennen, dass der Anstellwinkel oder der Torsionswinkel jedes Ruderblattes mit zunehmender Entfernung vom Rumpf abnimmt. Im konkreten Ausführungsbeispiel erreicht er aber auch am unteren (rumpfabgewandten) Ende des Ruderblattes nicht Null Grad, sondern hat immer noch einen Winkel von 2 Grad.

In den Figuren 3 und 4 ist außerdem zu erkennen, dass den Rudern kein Propeller vorgelagert ist. Überhaupt ist kein Propeller in der dargestellten Ausführungsform vorhanden.

Die Figur 2 zeigt nur die beiden Ruderblätter ohne den (darüber befindlichen) Rumpf. In dieser Zeichnung ist die Tordierung nochmals gut zu erkennen. Der Blick in dieser Zeichnung ist wieder von hinten auf das Heck des Schiffes gerichtet.

Die Figur 1 zeigt ebenfalls nur die erfindungsgemäßen Ruderblätter, allerdings in einer Ansicht von unten, sodass zwischen diesen Ruderblättern der Schiffskiel zu sehen wäre. Hier ist besonders deutlich die Verwindung an der Hinterkante der Ruderblätter (in der Figur unten) zu erkennen.

## Patentansprüche

1. Schiff mit wenigstens zwei zum Steuern des Schiffes angeordneten, tordierten Ruderblättern, die seitlich versetzt zur Kiellinie vorgesehen sind, **dadurch gekennzeichnet, dass** die Tordierung der Ruderblätter dem durch die Geometrie des Rumpfes verursachten Verlauf der Strömung des Wassers im Bereich des jeweiligen Ruderblattes angepasst ist, die sich aus der Fahrt des Schiffs durch das Wasser bei einer Ruderlage von Null Grad ergibt, so dass bei einer auf Geradeausfahrt eingestellten Ruderanlage der Anströmwinkel an den Ruderblättern auch Null Grad ist, wenn den Ruderblättern in Fahrtrichtung des Schiffes kein in Betrieb befindlicher Propeller vorgelagert ist.

2. Schiff nach Anspruch 1, wobei die Ruderblätter einen Anstellwinkel zur Kiellinie hin aufweisen, so dass das jeweilige Ruderblatt in Strömungsrichtung bei Vorwärtsfahrt des Schiffes zur Kiellinie weist.

3. Schiff nach einem der vorstehenden Ansprüche, wobei ein bzw. der Anstellwinkel zur Kiellinie des jeweiligen Ruderblattes mit zunehmendem Abstand vom Schiffsrumpf abnimmt.

4. Schiff nach einem der vorstehenden Ansprüche, wobei ein bzw. der Anstellwinkel oder Torsionswinkel zwischen 2 Grad und 20 Grad beträgt.

5. Schiff nach einem der vorstehenden Ansprüche, wobei ein bzw. der Anstellwinkel oder Torsionswinkel im rumpfnahen Bereich 10 Grad bis 20 Grad und im rumpffernen Bereich 2 Grad bis 5 Grad beträgt.

6. Schiff nach einem der vorstehenden Ansprüche, wobei jeweils zwei Ruder symmetrisch beidseitig der Kiellinie angeordnet sind.

7. Schiff nach einem der vorstehenden Ansprüche, wobei als Antrieb für das Schiff wenigstens ein Magnusrotor vorgesehen ist.

## Claims

1. A ship comprising at least two twisted rudder blades arranged for controlling the ship, which are provided laterally displaced with respect to the keel line, **characterised in that** the twist of the rudder blades is adapted to the configuration, caused by the geometry of the hull, of the flow of the water in the region of the respective rudder blade, which arises out of the travel of the ship through the water with a rudder position of zero degrees so that, at a rudder displacement which is set to straight-ahead travel the afflux flow angle at the rudder blades is also zero degrees if no propeller in operation is mounted in front of the rudder blades in the direction of travel of the ship.

2. A ship according to claim 1 wherein the rudder blades have an angle of incidence towards the keel line so that the respective rudder blade faces towards the keel line in the direction of flow in forward travel of the ship.

3. A ship according to one of the preceding claims wherein an or the angle of incidence relative to the keel line of the respective rudder blade decreases with an increasing distance from the ship's hull.

4. A ship according to one of the preceding claims wherein an or the angle of incidence or twist angle is between 2 degrees and 20 degrees.

5. A ship according to one of the preceding claims wherein an or the angle of incidence or twist angle is between 10 degrees and 20 degrees in the region near the hull and between 2 degrees and 5 degrees in the region remote from the hull.

6. A ship according to one of the preceding claims wherein two rudders are respectively arranged symmetrically on the two sides of the keel line.

7. A ship according to one of the preceding claims wherein at least one Magnus rotor is provided as the drive for the ship.

## Revendications

1. Navire avec au moins deux safrans tordus disposés afin de commander le navire, lesquels sont prévus de manière décalée latéralement par rapport à la ligne de quille, **caractérisé en ce que** le tordage des safrans est adapté au profil, provoqué par la géométrie de la coque, de l'écoulement de l'eau dans la zone du safran respectif, lequel écoulement résulte du déplacement du navire à travers l'eau pour une position du gouvernail de zéro degré de sorte que, dans le cas d'un appareil de gouvernail réglé sur un départ en ligne droite, l'angle d'incidence sur les safrans soit également de zéro degré quand aucune hélice en service n'est montée en amont des safrans dans la direction de déplacement du navire.

2. Navire selon la revendication 1, dans lequel les safrans présentent un angle d'attaque par rapport à la ligne de quille de sorte que le gouvernail respectif pointe en direction de la ligne de quille dans la direction d'écoulement dans le cas d'un déplacement vers l'avant du navire.

3. Navire selon l'une quelconque des revendications précédentes, dans lequel un angle d'attaque ou l'angle d'attaque diminue par rapport à la ligne de quille du gouvernail respectif au fur et à mesure que la distance par rapport à la coque de navire augmente.

4. Navire selon l'une quelconque des revendications précédentes, dans lequel un angle d'attaque ou l'angle d'attaque ou l'angle de torsion est compris entre 2 degrés et 20 degrés.

5. Navire selon l'une quelconque des revendications précédentes, dans lequel un angle d'attaque ou l'angle d'attaque ou l'angle de torsion dans la zone à proximité de la coque va de 10 à 20 degrés et, dans la zone éloignée de la coque, de 2 à 5 degrés.

6. Navire selon l'une quelconque des revendications précédentes, dans lequel respectivement deux gouvernails sont disposés de manière symétrique de part et d'autre de la ligne de quille.

7. Navire selon l'une quelconque des revendications précédentes, dans lequel au moins un rotor à effet Magnus est prévu en tant qu'entraînement pour le navire.
